# FASCICULE DE BREVET EUROPEEN

(11) **EP 0 423 105 B1**
(45) Date de publication et mention de la délivrance du brevet: **28.07.1993**
(21) Numéro de dépôt: 90870183.2
(22) Date de dépôt: 12.10.1990
(51) Int. Cl.: E04B 1/00

(54) **Elément de construction préfabrique destiné à servir de cave**
Fertigbauteil zur Verwendung als Keller
Prefabricated structural element to be used as a cellar

(30) Priorité: 13.10.1989 BE 8901107
(43) Date de publication de la demande: 17.04.1991
(73) Titulaire: BVBA BETONFABRIEK OLIVIER, B-8800 Roeselare (Rumbeke) (BE)
(72) Inventeur: VanKeirsbilck, Gerdy, B-8800 Roeselare (Rumbeke) (BE)
(74) Mandataire: Vanderperre, Robert

(56) Documents cités:
- DE-U- 8 706 486
- FR-A- 1 510 032
- FR-A- 2 589 899
- GB-A- 1 205 497

## Description

La présente invention est relative à un élément de construction préfabriqué en béton armé, destiné à servir de cave, cet élément étant constitué d'une coque en béton armé de forme et de dimensions quelconques, comprenant une dalle de sol et des parois verticales éventuellement munies d'une dalle de recouvrement pourvue d'une trappe d'accès à un escalier.

L'élément de construction préfabriqué étanche à l'eau et réalisé en béton armé, est principalement destiné à être utilisé en tant que cave pour bâtiments traditionnels d'habitation et de service petits et moyens.

Accessoirement, l'élément de construction préfabriqué peut avoir diverses fonctions, notamment celle d'un élément porteur de fondation enterré dans le sol ou posé à la surface du sol : cave, puits, réservoir, bâti de machine et abri.

Par le document FR-A- 2 589 899, on connaît une cave du type de celles destinées à être enterrées dans le sol. Ils s'agit d'un élément de construction préfabriqué réalisé en béton armé et constitué d'au moins trois parois verticales disposées en polygone fermé, d'une dalle de sol solidaire des parois verticales et d'un toit fixé sur la tranche supérieure des parois verticales.

La mise en place de cet élément de construction préfabriqué connu ne nécessite généralement aucun rabattement de la nappe aquifère si ce n'est en cas de difficulté causée par celle-ci.

L'excavation d'un trou n'exige aucune attention particulière parce qu'il n'existe aucun danger particulier lors de la réalisation du trou sur le temps d'exécution très court.

Dès que l'élément de construction préfabriqué est déposé dans le trou fraîchement creusé, on remplit les abords du trou autour de l'élément de construction préfabriqué de gravier ou de sable stabilisé. On remplit éventuellement l'élément de construction préfabriqué d'eau pour empêcher que celui-ci ne flotte.

Les principaux inconvénients des éléments de construction préfabriqués connus sont les suivants : l'entièreté de l'élément préfabriqué, excepté le remblai normal autour du trou, ne permet aucune charge extérieure provenant du bâtiment auquel ledit élément de construction préfabriqué appartient.

Ceci signifie que :
- Toutes les assises de fondation à côté et autour de l'élément de construction préfabriqué destiné à servir de cave doivent être réalisées jusqu'à la profondeur de la cave au moins;
- un sol et/ou des hourdis séparés peuvent être réalisés au-dessus de la dalle de recouvrement, qui transmettent l'ensemble des forces appliquées, provenant du bâtiment, aux éléments de fondation disposés à côté de l'élément de construction préfabriqué (ce qui est parfois difficile sinon irréalisable);

La réalisation de ces constructions de reprise des forces au-dessus de l'élément de construction préfabriqué destiné à servir de cave exige une hauteur de construction déterminée, qui rend nécessaire le placement de l'élément de construction préfabriqué à une plus grande profondeur en entraînant des fondations plus profondes pour la reprise en porte-à-faux par rapport à l'élément de construction préfabriqué de concentrations de contraintes supplémentaires.

Le document FR-A-1510032 décrit une fondation pour maisons individuelles ou collectives construites autour d'éléments de cave préfabriqués pouvant être transportés.

Dans tous les cas, le périmètre de la fondation est inférieur à celui de la maison de sorte que seul un appui en porte-à-faux ou éventuellement des masses de la maison est assuré.

De même, le document GB-A- 1205 497 décrit une structure de bâtiment monolithique tridimensionnelle en béton armé et une méthode pour la réaliser à l'aide d'un coffrage comprenant des panneaux intérieurs et des panneaux extérieurs éloignés les uns des autres, de manière à délimiter des parois ou des dalles d'épaisseur souhaitées solidaires entre eux. On y décrit l'emploi d'un béton expansible mais on ne suggère aucun moyen ni aucune solution pour vaincre la pression statique considérable du mortier afin de permettre le déversement du mortier sur toute la hauteur du coffrage, si on déverse le béton en une seule phase.

Pour augmenter le portance de l'élément de cave préfabriquée, la présente invention propose un élément de construction préfabriqué du type décrit dans le premier paragraphe dudit mémoire, caractérisé en ce que la dalle de sol déborde des parois verticales.

La fabrication d'un tel élément de construction préfabriqué est rendu possible par le fait qu'on dispose le moule en position renversée, avant d'y introduire une armature de renforcement et d'y déverser le béton non encore pris.

Selon une particularité de l'invention, les parois verticales de l'élément de construction préfabriqué sont évasées vers le bas afin de permettre le démoulage de l'ensemble de l'élément de construction préfabriqué.

Dans une forme de réalisation particulière, l'élément de construction préfabriqué peut accueillir des éléments de construction, tels que des colonnes et/ou des poutres de fondation, qui peuvent être scellés à l'aide de moyens d'ancrage, en particulier de boutons d'ancrage aux parois de manière à former un ensemble monolithique avec la cave et le bâtiment.

Toutes les activités normales et traditionnelles peuvent être poursuivies immédiatement après le placement de l'élément de construction préfabriqué destiné à servir de cave (placement de fondations adjacentes, remblayage etc...) même sans qu'une plaque protectrice ne soit placée ni de travaux d'étançonnement réalisés.

Les parois permettent de reprendre des contraintes rectilignes, parallèles ou perpendiculaires par rapport aux parois, des contraintes ou charges ponctuelles transmises par des colonnes sans précautions particulières pour répartir les charges dans lesdites parois.

La largeur des murs en appui sur le sol permet d'entrevoir toutes les possibilités de recouvrement, qui peuvent avoir rapport avec le reste du bâtiment.

Des murs porteurs peuvent être érigés directement sur les parois. Ces particularités et détails de l'invention, ainsi que d'autres apparaîtront dans la description des dessins ci-joints, qui représentent de manière schématique et de manière non limitative, une forme de réalisation de l'invention.

Dans ces dessins :
- la figure 1 est une vue en coupe verticale d'un élément de construction préfabriqué destiné à servir de cave selon l'invention, à fonction portante ;
- la figure 2 est une vue en coupe horizontale de l'élément de construction préfabriqué illustré à la figure 1;
- les figures 3 à 10 illustrent schématiquement les diverses étapes de fabrication de l'élément de construction préfabriqué montré dans les figures 1 et 2;
- les figures 11 à 15, illustrent le placement de l'élément de construction préfabriqué dans le puits; et
- les figures 16 à 20, représentent schématiquement des images d'autres possibilités de réalisation de l'élément de construction préfabriqué destiné à servir de cave.

Dans ces différentes figures, les mêmes signes de référence désignent des éléments identiques ou analogues.

Comme illustré dans les figures 1 et 2, l'élément de construction préfabriqué 1 selon l'invention destiné à servir de cave, comprend une coque en béton désignée dans son ensemble par le signe de référence 1 comprenant une dalle de sol 3 et des parois verticales 4 en angle droit.

La coque 2 est éventuellement pourvue d'une plaque de revêtement 5 avec ouverture d'accès à un escalier 6.

Pour augmenter la force portante de l'élément de construction préfabriqué 1, la dalle de sol 3 est en saillie par rapport aux parois verticales 4.

L'élément de construction préfabriqué 1 est réalisé en béton noble, vibré mécaniquement et armé de filaments d'acier (dureté après 28 jours = 60 N/mm²). Ce reforcement est constitué de filaments d'acier à bouts retournés tirés à froid et protégés contre la corrosion possédant une force de traction d'au moins 1100 N/mm². La teneur minimale en renforcement de filaments d'acier est de 30 kg par mètre cube de béton. Elle peut être augmentée en fonction des besoins déterminés par calcul.

En cas de nécessité et en fonction des calculs, la dalle de sol peut être renforcée avec des barres à béton supplémentaires ou avec un treillis soudé BE 500.

A la composition du béton peuvent être additionnés des additifs pour améliorer la maniabilité ou la densité du béton.

Toutes les parties de l'élément de construction préfabriqué en contact avec le sol sont recouvertes de deux couches, projetées sous pression, de vernis formé à base de goudron et bitume.

A titre de renseignement, la composition normale du béton, donnée par mètre cube, est la suivante :
750 l de gravier fin 7/14;
500 l de sable grossier 0/5;
380 l de ciment P40;
30 kg de fibres d'acier.

Ce béton est préparé suivant une composition précise et contrôlée en permanence, en particulier avec la même teneur en eau dans un mélangeur dans l'usine même.

Pendant le mélange, la quantité nécessaire de fibres d'acier résistant à la corrosion est ajoutée au mélange en vue de le renforcer.

Un moule 7 de l'élément de construction préfabriqué, constitué de panneaux de métal renforcés, forment une construction stable et indéformable sur laquelle peuvent être montés des vibreurs 8 fixés au moule 7. Le moule nettoyé et enduit d'une huile de démoulage est placé en position renversée.

Le versement du béton dans le moule 7 déposé à l'envers s'effectue par les trois étapes suivantes :
- le béton frais est versé au moyen d'une trémie pyramidale entre les parois du moule 7 disposé à l'envers, pendant que les vibreurs 8 fixés au moule assurent un compactage parfait du béton (fig. 3).

Après bétonnage des parois 4, on enlève la trémie de répartition est enlevée, on monte éventuellement l'armature de renforcement pour la dalle de béton 3 et on coule le béton pour former la dalle de béton 3 (fig. 4).

Après vibrage, la face supérieure de l'ensemble est lissée parfaitement (fig. 5).

Au-dessus du moule 7 rempli à ras-bord, on fixe solidement une plaque de protection à l'ensemble à l'aide d'un système à circlips (fig. 6).

Le procédé de fabrication est poursuivi, à l'aide d'une machine basculante lourde, développée par l'inventeur lui-même, montée sur roues et amenée au-dessus du moule. L'ensemble est soulevé au moyen de couronnes de giration 12 entraînées par des moteurs hydrauliques et retourné en position de service (fig. 7). La machine de basculement déplace ensuite le moule vers un entrepôt où le moule est déposé (fig. 8).

Après déverrouillage de la plaque de fond clipsée, le moule est soulevé lentement de manière à dégager l'élément de construction préfabriqué qui repose sur la plaque de protection jusqu'après durcissement.

Dans une variante éventuelle avec plaque de revêtement 5, ladite plaque de revêtement peut être coulée sur place dans ladite position au-dessus de l'élément de construction préfabriqué, en y menageant une ouverture d'accès à un escalier 6 (fig. 10).

L'élément de construction préfabriqué est transporté à l'aide d'un véhicule lourd vers le chantier.

Le trou 13 est creusé mécaniquement. Dans des circonstances normales, vu les délais de réalisation très courts, un abaissement préalable de la nappe aquifère n'est pas nécessaire. A l'aide d'un appareil de mesure sophistiqué, on vérifie que le fond du puits est bien plat à la profondeur souhaitée.

A l'aide d'une grue suffisamment puissante 14, la cave préfabriquée est déposée sans choc dans le fond du trou (fig. 11). Le béton est ensuite remblayé immédiatement jusqu'à la hauteur souhaitée à l'aide d'un matériau de remblai amélioré ou non (fig. 12). Un remplissage partiel de l'élément de construction préfabriqué destiné à servir de cave à l'aide d'eau est nécessaire uniquement lorsque le poids de l'élément de construction préfabriqué et la portance du sol prenant appui sur le rebord en saillie de l'élément de construction préfabriqué sont insuffisants pour empêcher ccelui-ci de flotter sur la nappe aquifère. En cas de rabattement de la nappe aquifère, le remplissage préalable de l'élément de construction préfabriqué à l'aide d'eau peut être supprimé.

En absence de sol suffisamment porteur au niveau de la sole de la cave, celle-ci peut éventuellement être placée sur un sol stabilisé ou sur des fondations (fig. 13 et 14).

La cave préfabriquée est un élément de construction qui fait partie intégrante du bâtiment dans son ensemble.

Les parois verticales 4 sont écrasées coniquement, afin de rendre possible le démoulage de la cave entière.

La dalle de sol 3 est de préférence en saillie de 20 cm par rapport aux parois 4. Elle sert de dalle de fondation pour le poids propre de la cave, des annexes et des charges appliquées sur la cave et provenant du bâtiment (fig. 15).

Toutes les charges prenant appui ou appliquées sur l'élément de construction préfabriqué, y compris le poids propre, sont transmises sans déformation de la dalle de sol 3, au sol porteur sous-jacent.

L'élément de construction préfabriqué permet de transmettre les efforts provenant des planchers 18 supérieurs, des murs porteurs 19, des murs en encorbellement 20 (fig. 16 à 18), des charges ponctuelles et analogues à la dalle de sol 3 de la cave directement le long des parois.

De ce fait, des fondations supplémentaires en dessous de la cave sont rendues superflues (excepté sur sol non porteur).

Des charges ponctuelles importantes et/ou des colonnes peuvent être réalisées sans devoir recourir à des constructions permettant de répartir les charges.

Des éléments de construction tels que des colonnes 21 et/ou des poutres de fondation 16, peuvent être fixés aux murs à l'aide de moyens d'ancrage, en particulier de boulons d'ancrage ou d'ancrages chimiques 17, de manière à faire partie intégrante de la cave et du bâtiment.

Par sa composition et sa fabrication en une étape particulières, la cave réalisée est parfaitement étanche à l'eau, ce qui rend superflu un étanchement à l'aide de joints. Des cloisons éventuelles peuvent être montées à n'importe quel moment dans la cave sans nécessiter un étanchement.

Grâce à la construction intégrée d'un seul tenant de l'élément préfabriqué selon l'invention, la fixation éventuelle de divers éléments n'a aucune influence néfaste sur le maintien d'une étanchéité parfaite.

En raison du compactage du béton dans la masse, la fixation d'étagères, de tuyaux et analogues, réalisée directement dans les parois 4 ne provoque pratiquement aucune infiltration d'eau aux points d'ancrage.

La largeur des parois rend possible la mise en place de n'importe quel type de plancher porteur et on peut même y établir des murs porteurs, plus larges que les parois de l'élément de construction préfabriqué elles-mêmes (fig. 18).

La dalle de sol 3 qui déborde des murs, réduit sensiblement le danger de flottation de la cave sous la pression éventuellement trop forte de l'eau, grâce au poids supplémentaire de la masse de terre de remblai autour de l'élément de construction préfabriqué destiné à servir de cave.

L'élément de construction totalement préfabriqué et parachevé permet un placement rapide, grâce auquel :
- Dans la majorité des cas, un rabattement de la nappe aquifère peut être évité sauf cas exceptionnel;
   Si un rabattement semble malgré tout indispensable, celui-ci peut être arrêté immédiatement après le placement de l'élément de construction préfabriqué et le remplissage partiel de celle-ci à l'aide d'eau.
- Le puits creusé autour de l'élément de construction préfabriqué, peut être immédiatement remblayé, ce qui exclut des glissements de terrain et des effondrement ultérieurs éventuels.

Après le placement et le remblayage du puits, toutes les activités peuvent être poursuivies, sans précautions particulières.

Etant donné que l'élément de construction préfabriqué réunit en lui tous les avantages d'une cave réalisée en site même (fonction portante, intégration dans l'ensemble de la construction du bâtiment), de même que ceux d'une cave préfabriquée connue à ce jour (prix de revient bas, placement très rapide) et jouit de nombreux autres avantages parmi lesquels :
- rabattement de la nappe aquifère nul ou limité dans le temps;
- risques moindres lors du creusement du puits;
- aucune période d'attente pour la poursuite des activités de construction;
- étanchéité durable garantie;
- économie des coûts de fondation adjacentes ou voisines;
- possibilité de reprise de diverses charges et éléments de construction sans précautions particulières;
- utilisation de la dalle de sol comme dalle de fondation; et
- utilisation possible dans divers systèmes de fondation.

La réalisation de cet élément de construction préfabriqué monolithique à fonction portante est utile et économique. Elle matérialise un progrès technique dans l'industrie du bâtiment.

## Revendications

1. Elément de construction préfabriqué en béton armé, destiné à servir de cave, constitué d'une coque (2) en béton armé de forme et de dimensions quelconques, comprenant une dalle de sol (3) et des parois verticales, éventuellement munies d'une dalle de recouvrement (5) pourvue d'une trappe d'accès (5) à un escalier (6), caractérisé en ce que la dalle de sol (3) déborde des parois verticales (4).

2. Elément de construction préfabriqué selon la revendication 1, caractérisée en ce que les parois verticales (4) sont évasées vers le bas pour permettre le démoulage dans son entièreté de l'élément de construction préfabriqué.

3. Elément de construction préfabriqué selon la revendication 2, caractérisée en ce que la dalle de sol (3) qui est en saillie de 20 cm au moins par rapport aux parois (4) est une dalle de fondation permettant de reprendre le poids propre de l'élément de construction préfabriqué (1), des annexes et des charges appliquées sur l'élément de construction préfabriqué (1).

4. Elément de construction préfabriqué selon la revendication 3, caractérisée en ce que la dalle de sol (3) est une dalle de fondation, de sorte que toutes les charges appliquées sur l'élément de construction préfabriqué (1), y compris le poids propre, sont transmis, sans déformation de la dalle de sol (3), vers le sol porteur sous-jacent.

5. Elément de construction préfabriqué suivant l'une quelconque des revendications précédentes, caractérisée en ce qu'il peut accueillir des éléments de construction tels que des colonnes et/ou des poutres (16), qui sont fixés à l'aide de moyens d'ancrage (17) aux parois, de manière à former un ensemble monolithique avec la cave et le bâtiment.

6. Elément de construction préfabriqué selon l'une des revendication précédentes, caractérisée en ce qu'il est réalisé monolithiquement et sans soudure, de manière à être entièrement étanche à l'eau.

7. Procédé pour réaliser un élément de construction préfabriqué selon la revendication 1, par déversement de béton préparé dans un moule (7), caractérisé en ce qu'on dispose le moule (7) en position renversée en veillant à ce que la dalle de sol (3) déborde des parois verticales (4).

8. Procédé selon la revendication 7, caractérisé en ce qu'on utilise une trémie de répartition pyramidale (9) pour déverser dans le moule disposé en position renversée et soumis à l'action des vibreurs (8), le béton préparé.

9. Procédé selon la revendication 8, caractérisé en ce qu'on soulève et fait basculer le moule (3) contenant le béton fraîchement coulé, en position de service à l'aide d'une machine de levage et de basculement (11) munie de moteurs hydraulique et de couronnes de gyration (12).

10. Procédé selon la revendication 9, caractérisé en ce que la machine de levage et de basculement (11) est montée sur roues et transporte le moule (3) vers un entrepôt où il est déposé.

11. Procédé selon l'une des revendications 7 à 10, caractérisé en ce qu'on retire le moule (3) en soulevant lentement, après déverrouillage, la plaque de protection (10) clipsée, de manière à dégager l'élément de cave préfabriqué gui repose sur la plaque de protection (10) jusqu'après durcissement.

## Patentansprüche

1. Vorgefertigtes Bauelement aus armiertem Beton zur Bildung eines Kellers, bestehend aus einem Körper (2) aus armiertem Beton in einer beliebigen Form und in beliebigen Dimensionen, der eine Bodenplatte (3) und vertikale Wände aufweist und ggf. mit einer Deckplatte (5) versehen ist, die mit einer Zugangsöffnung (5) für eine Treppe (6) versehen ist, **dadurch gekennzeichnet**, **daß** die Bodenplatte (3) über die vertikalen Wände hinausragt.

2. Vorgefertigtes Bauelement nach Anspruch 1, dadurch gekennzeichnet, daß die vertikalen Wände (4) nach unten konisch erweitert sind, um die Entformung des vorgefertigten Bauelements in seiner Gesamtheit zu erlauben.

3. Vorgefertigtes Bauelement nach Anspruch 2, dadurch gekennzeichnet, daß die Bodenplatte (3), die wenigstens 20 cm über die Wände (4) hinaussteht, eine Fundamentplatte ist, die das Eigengewicht des vorgefertigten Bauelements (1), des Zubehörs und das auf das vorgefertigte Bauelement (1) wirkende Gewicht aufnehmen kann.

4. Vorgefertigtes Bauelement nach Anspruch 3, dadurch gekennzeichnet, daß die Bodenplatte eine derartige Fundamentplatte ist, daß alle auf das vorgefertigte Bauelement wirkende Belastungen, einschließlich des Eigengewichts, ohne Deformation der Bodenplatte (3) auf den anschließenden tragenden Untergrund übertragen werden.

5. Vorgefertigtes Bauelement nach einem der vorhergehenden Ansprüche, dadurch gekennzeichnet, daß Bauelemente wie Säulen und/oder Träger (16) einfügbar sind, die mit Hilfe von Verankerungsmitteln (17) an den Wänden derart befestigt sind, daß sie mit dem Keller und dem Bauwerk eine monolithische Anordnung bilden.

6. Vorgefertigtes Bauelement nach einem der vorhergehenden Ansprüche, dadurch gekennzeichnet, daß es monolithisch und nahtlos ausgebildet ist, so daß es vollständig wasserdicht ist.

7. Verfahren zur Herstellung eines vorgefertigten Bauelements nach Anspruch 1 durch Eingießen von vorbereitetem Beton in eine Gießform (7), dadurch gekennzeichnet, daß die Gießform (7) in eine umgekehrte Position gebracht wird, wobei darauf geachtet wird, daß die Bodenplatte (3) über die vertikalen Wände (4) hinaussteht.

8. Verfahren nach Anspruch 7, dadurch gekennzeichnet, daß man einen pyramidenförmigen Verteilkegel (9) zum Einschütten des vorbereiteten Betons in die in umgekehrte Position gebrachte Gießform benutzt und den Beton der Einwirkung eines Vibrators (8) unterwirft.

9. Verfahren nach Anspruch 8, dadurch gekennzeichnet, daß man die den frischgegossenen Beton enthaltene Gießform (3) mit Hilfe einer mit einem Hydraulikmotor und einem Drehkranz (12) versehenen Hebe- und Verschwenkmaschine (11) anhebt und verschwenken läßt.

10. Verfahren nach Anspruch 9, dadurch gekennzeichnet, daß die Hebe- und Verschwenkmaschine (11) auf Rädern montiert ist und die Gießform (3) in ein Lager transportiert, wo sie abgesetzt wird.

11. Verfahren nach einem der Ansprüche 7 bis 10, dadurch gekennzeichnet, daß man nach einer Entriegelung der aufgeklippsten Schutzplatte (10) die Gießform (3) durch langsames Anheben entfernt, um so das vorgefertigte Bauelement, das auf der Schutzplatte (10) aufliegt, unmittelbar nach der Aushärtung freizusetzen.

## Claims

1. Precast reinforced concrete structural element, intended to serve as a cellar, consisting of a reinforced concrete shell (2) of any shape and dimensions, comprising a floor slab (3) and vertical walls, which are possibly equipped with a covering slab (5) provided with a trapdoor (5) for access to a staircase (6), characterised in that the floor slab (3) extends beyond the vertical walls (4).

2. Precast structural element according to Claim 1, characterised in that the vertical walls (4) are widened towards the bottom in order to enable the precast structural element to be removed from the mould in its entirety.

3. Precast structural element according to Claim 2, characterised in that the floor slab (3), which projects by at least 20 cm with respect to the walls (4), is a foundation slab making it possible to take up the dead weight of the precast structural element (1), of the annexes and of the loads applied to the precast structural element (1).

4. Precast structural element according to Claim 3, characterised in that the floor slab (3) is a foundation slab, so that all the loads applied to the precast structural element (1), including the dead weight, are transmitted, without deformation of the floor slab (3), to the subjacent bearing ground.

5. Precast structural element according to any one of the preceding claims, characterised in that it can accommodate structural elements such as columns and/or beams (16), which are fixed with the aid of anchoring means (17) to the walls, so as to form an assembly which is monolithic with the cellar and the building.

6. Precast structural element according to one of the preceding claims, characterised in that it is produced monolithically and without welding, so as to be completely watertight.

7. Method for producing a precast structural element according to Claim 1, by pouring prepared concrete into a mould (7), characterised in that the mould (7) is placed in an upside-down position while making sure that the floor slab (3) extends beyond the vertical walls (4).

8. Method according to Claim 7, characterised in that use is made of a pyramidal distribution hopper (9) for pouring the prepared concrete into the mould placed in an upside-down position and subjected to the action of the vibrators (8).

9. Method according to Claim 8, characterised in that the mould (3) containing the freshly cast concrete is lifted and tilted into the use position by means of a lifting and tilting machine (11) equipped with hydraulic motors and with gyration rings (12).

10. Method according to Claim 9, characterised in that the lifting and tilting machine (11) is mounted on wheels and conveys the mould (3) towards a store where it is set down.

11. Method according to one of Claims 7 to 10, characterised in that the mould (3) is removed by slowly lifting, after unlocking, the clipped protection plate (10), so as to free the precast cellar element which rests on the protection plate (10) until after setting.
